# EUROPÄISCHE PATENTSCHRIFT

(11) **EP 2 543 233 B1**
(45) Veröffentlichungstag und Bekanntmachung des Hinweises auf die Patenterteilung: **10.05.2017**
(21) Anmeldenummer: 11707358.5
(22) Anmeldetag: 09.02.2011
(51) Int. Cl.: H05B 6/06

(54) **KOCHFELD MIT ZUMINDEST EINER KOCHZONE SOWIE VERFAHREN ZUM BETREIBEN EINES KOCHFELDS**
HOB HAVING AT LEAST ONE COOKING ZONE AND METHOD FOR OPERATING A HOB
PLAQUE DE CUISSON COMPRENANT AU MOINS UNE ZONE DE CUISSON ET PROCÉDÉ PERMETTANT DE FAIRE FONCTIONNER UNE PLAQUE DE CUISSON

(30) Priorität: 03.03.2010 ES 201030314
(43) Veröffentlichungstag der Anmeldung: 09.01.2013
(73) Patentinhaber: BSH Hausgeräte GmbH, 81739 München (DE)
(72) Erfinder: MURESAN, Paul, E-50720 La Cartuja (ES); DE LA CUERDA ORTIN, Jose Maria, E-50018 Zaragoza (ES); GARDE ARANDA, Ignacio, E-50012 Zaragoza (ES); GRACIA CAMPOS, Oscar, E-50008 Zaragoza (ES); HERNANDEZ BLASCO, Pablo Jesus, E-50410 Cuarte de Huerva (Zaragoza) (ES); LLORENTE GIL, Sergio, E-50009 Zaragoza (ES)
(86) Internationale Anmeldenummer: PCT/EP2011/051851
(87) Internationale Veröffentlichungsnummer: WO 2011/107328

(56) Entgegenhaltungen:
- EP-A1- 0 724 379
- EP-A1- 2 068 598
- EP-A2- 0 460 279
- EP-A2- 1 517 091
- US-A1- 2005 127 065
- US-A1- 2007 125 771

## Beschreibung

Die Erfindung betrifft ein Kochfeld mit zumindest einer Kochzone und einer Vorrichtung zur Erkennung eines Zubereitungsgefäßes auf der Kochzone. Des Weiteren betrifft die Erfindung ein Verfahren zum Betreiben eines Kochfelds.

Aus dem Stand der Technik sind Kochfelder bekannt, welche mehrere Kochzonen aufweisen. Jede Kochzone für sich betrachtet wird durch einen Heizkörper geheizt, der unter einer Aufstellplatte des Kochfelds, auf der Zubereitungsgefäße aufgestellt werden können, angeordnet ist. In diesem Zusammenhang sind Kochfelder bekannt, bei denen eine Kochzone durch mehrere ineinander verlaufende Heizeinheiten, die beispielsweise als kreisförmige Heizwendeln oder Induktionsspulen ausgebildet sind, heizbar sind. Dadurch kann die Kochzone mit ineinander ausgebildeten und mit unterschiedlichem Radius ausgebildeten Heizelementen über eine individuelle Fläche beheizt werden.

Gerade im Hinblick auf eine individuelle Aktivierung und Deaktivierung derartiger separater Heizeinheiten ist die Erkennung einer Topfbelegung wesentlich. Dadurch kann erkannt werden, auf welcher Position und mit welcher Flächengröße ein Zubereitungsgefäß auf der Aufstellplatte aufgestellt ist.

Aus der EP 1 768 258 A2 ist eine Schaltungsanordnung zur Auswertung eines Sensorzustands bekannt, mittels welcher eine entsprechende Topfbelegung auf einem Kochfeld detektierbar ist.

Die bekannten Kochzonen eines Kochfelds sind im Hinblick auf ihre Größe eingeschränkt und darüber hinaus im Hinblick auf die Anordnung der Heizeinheiten sowie deren individueller Betriebsweise funktionell beschränkt.

Aus der WO 2006/092179 A1 ist eine Heizeinrichtung für ein Induktionsgargerät bekannt. Diese umfasst eine Schaltungsanordnung mit mehreren Induktoren, die unterschiedlich miteinander verschaltet werden können. Die Heizeinrichtung umfasst dazu zumindest einen ersten Schwingkreis, der mindestens einen ersten und einen zweiten Induktor zur Übertragung von Heizenergie auf ein zu erwärmendes Element und eine erste Schaltung zur Anregung des ersten Schwingkreises und zur Zuführung der Heizenergie zu den Induktoren umfasst. Des Weiteren weist die Heizeinrichtung ein Schaltmittel auf, durch das die Heizenergie wahlweise nur einem der Induktoren oder gleichzeitig beiden Induktoren in Parallelschaltung zuführbar ist.

Ein Induktionskochfeld ist beispielsweise aus dem Dokument US 2005/0127065 A1 bekannt. Hier sind zwei Induktoren parallel zueinander geschaltet, wobei die Parallelschaltung der Induktoren mit einem Stromdetektor in Reihe geschaltet ist.

Die EP 2 068 598 A1 beschreibt ein Induktionskochfeld mit insgesamt vier Gruppen von Induktoren, wobei innerhalb der jeweiligen Gruppe die Induktoren in Reihe zueinander elektrisch geschaltet sind. Die unterschiedlichen Gruppen von Induktoren werden jeweils mit einer zugeordneten Treiberschaltung angesteuert bzw. mit elektrischer Energie versorgt.

Ein Induktionskochfeld ist des Weiteren aus dem Dokument US 2007/0125771 A1 bekannt. Weiterhin offenbart die EP 0 724 379 A1 eine Steuereinrichtung insbesondere für ein Induktionskochfeld mit einer Mehrzahl von Heizelementen.

Es ist Aufgabe der vorliegenden Erfindung, ein Induktionskochfeld sowie ein Verfahren zum Betreiben eines derartigen Induktionskochfelds zu schaffen, mittels welchem eine großflächig ausgebildete Kochzone energieeffizient betrieben werden kann und in verbesserter Weise eine Topfbelegung durchgeführt werden kann.

Diese Aufgabe wird durch ein Induktionskochfeld und ein Verfahren nach den unabhängigen Ansprüchen gelöst.

Ein erfindungsgemäßes Induktionskochfeld umfasst eine Schaltungsanordnung zum Betreiben einer Kochzone des Induktionskochfelds. Die Schaltungsanordnung umfasst eine Parallelschaltung, in welcher zwei Induktoren parallel geschaltet sind. In Reihe zu der Parallelschaltung ist ein Strommesselement geschaltet. Das Induktionskochfeld umfasst darüber hinaus eine Vorrichtung zur Belegungserkennung zumindest einer Teilkochzone der gesamten Kochzone mit einem Zubereitungsgefäß. Diese Vorrichtung zur Belegungserkennung umfasst das Strommesselement. Durch eine derartige Ausgestaltung des Induktionskochfelds kann zum einen ein energieeffizienterer Betrieb ermöglicht werden. Insbesondere wird durch eine derartige Ausgestaltung ein bauteilreduziertes und vereinfachtes Schaltungskonzept ermöglicht, da für eine Mehrzahl von Induktoren lediglich ein einziges Strommesselement erforderlich ist, um eine Belegung der Teilkochzone, die mit den jeweiligen Induktoren heizbar ist, erkennen zu können. Dadurch wird auch eine ganz spezifische Vorgehensweise bei der Topfbelegungserkennung ermöglicht.

Es ist vorgesehen, dass die Kochzone durch zumindest drei nebeneinander angeordnete Induktoren heizbar ist und zwei Induktoren mit einer ersten Treiberschaltung mit elektrischer Energie versorgbar sind und der zumindest dritte Induktor mit einer separaten zweiten Treiberschaltung mit Energie versorgbar ist, wobei ein Induktor abhängig von einem Erkennen eines Zubereitungsgefäßes auf der Kochzone über diesen Induktor aktivierbar ist. Die mit der ersten Treiberschaltung verbundenen Induktoren sind unabhängig voneinander aktivierbar und deaktivierbar.

Im Hinblick auf die Formulierung einer Heizbarkeit einer Kochzone mit einem Induktor ist darauf verwiesen, dass hiermit umfasst ist, dass durch die elektromagnetische Wechselwirkung einer Spule des Induktors mit einem geeigneten metallischen Material eines Zubereitungsgefäßes eine entsprechende Erwärmung des Zubereitungsgefäßes erzeugt wird. Genau diese spezifische physikalische Grundlage wird im Kontext der Erfindung durch die Formulierung der Heizbarkeit einer Kochzone bzw. einer Fläche davon oder einer Teilkochzone mit einem Induktor auch darunter verstanden.

Darüber hinaus wird mit der Formulierung einer Nebeneinanderanordnung der Induktoren eine derartige Positionierung verstanden, bei der die Induktoren Seite an Seite zueinander positioniert werden. Es soll also eine Anordnung darunter verstanden werden, bei der die durch die Induktoren auf der darüber angeordneten Kochfeldplatte gebildeten Flächen nebeneinander angeordnet sind und sich nicht teilweise überlappen oder sogar eine Fläche vollständig von der anderen aufgenommen ist. Dies wäre der Fall bei mit unterschiedlichem Radius ausgebildeten Induktoren, die radial ineinander angeordnet sind, was hier nicht umfasst sein soll.

Das Induktionskochfeld ist erfindungsgemäß auch mit einer Schaltungsanordnung ausgebildet, die zwei separate Treiberschaltungen aufweist, wobei die zumindest drei Heizeinheiten in Form der Induktoren durch die beiden Treiberschaltungen betrieben und mit Energie versorgt sind. Durch diese Ausgestaltung sind auch die zumindest drei Induktoren diesen zwei Treiberschaltungen funktionell zugeordnet und werden entsprechend individuell mit Energie versorgt. Zum einen kann durch dieses Konzept eine besonders großflächige Kochzone geschaffen werden, da die Induktoren nicht ineinander sondern nebeneinander positioniert sind, und darüber hinaus die Anzahl mit zumindest drei Induktoren so groß ist, dass eine besonders groß beheizbare Fläche erzeugbar ist.
Durch das erfindungsgemäße Induktionskochfeld und dem spezifischen Schaltungskonzept wird darüber hinaus gewährleistet, dass nicht immer alle Induktoren gleichzeitig aktiviert werden müssen, wodurch Energie gespart wird, da nicht unnötig entsprechende Flächen beheizt werden, auf denen grundsätzlich gar kein Zubereitungsgefäß aufgestellt ist. Durch das Induktionskochfeld kann in dieser bevorzugten Ausführung eine besonders großflächige Kochzone geschaffen werden, welche darüber hinaus jedoch in spezifischer Art und Weise so betreibbar ist, dass wiederum nur einzelne Teilkochzonen, die wiederum aus Unterzonen ausgebildet sein können, bedarfsgerecht aktiviert und erwärmt werden, wobei dies abhängig von der jeweiligen Belegung durch ein Zubereitungsgefäß ist. Zum einen wird somit gewährleistet, dass bei besonders großen Zubereitungsgefäßen eine entsprechend große Kochzone vorhanden ist, die über die gesamte Fläche gleichmäßig beheizbar ist, so dass auch das sehr große Zubereitungsgefäß entsprechend gleichmäßig beheizbar ist. Wird auf diese große Kochzone jedoch ein kleineres Zubereitungsgefäß aufgestellt, so wird durch das schaltungstechnische Prinzip und die Vorrichtung zur Erkennung einer Zonenbelegung auch erkannt, dass auf dieser großen Kochzone nur eine kleine Fläche belegt ist, wobei diese kleine Fläche dann individuell beheizt werden kann.

Vorzugsweise ist ein vierter Induktor neben den drei Induktoren vorgesehen, der der Kochzone zugeordnet ist und der darüber hinaus von der zweiten Treiberschaltung mit Energie versorgt ist. Insbesondere sind somit zwei Treiberschaltungen vorgesehen, denen jeweils zwei Induktoren zur Energieversorgung zugeordnet sind. Es kann somit die Flächengestaltung der Kochzone und die individuelle elektronische Betriebsweise besonders angepasst und abgestimmt erfolgen. So kann die gesamte Kochzone in einem spezifischen Betriebsmodus des Induktionskochfelds aus zwei Teilkochzonen gebildet werden. Jede dieser zwei Teilkochzonen umfasst vorzugsweise jeweils wieder zumindest zwei Unterzonen. Jede dieser Unterzonen ist insbesondere durch einen Induktor heizbar. So ist insbesondere vorgesehen, dass die beiden Induktoren der Unterzonen der ersten Teilkochzone durch die erste Treiberschaltung mit Energie versorgt werden können und die beiden Induktoren der Unterzonen der zweiten Teilkochzone durch die zweite Treiberschaltung mit Energie versorgt werden können.

Vorzugsweise ist vorgesehen, dass ein Induktor, insbesondere alle Induktoren, der Kochzone jeweils eine einzige Spule aufweist bzw. aufweisen. Es ist also bei dieser Ausgestaltung nicht vorgesehen, dass jede Heizeinheit in Form eines Induktors mehrere ineinander ausgebildete Spulen aufweist, die dann separat aktivierbar und deaktivierbar sind, sondern dass lediglich eine einzige Spule vorgesehen ist, die dann aktivierbar und deaktivierbar ist. Es ermöglicht schaltungstechnisch eine relativ einfache und robuste Ausgestaltung. Darüber hinaus kann in diesem Zusammenhang auch die gesamte Fläche mit der Heizeinheit gleichmäßig beheizt werden.

Vorzugsweise sind die Heizeinheiten im Hinblick auf ihre Windungsform oval gewickelt, sodass die Kochzone zumindest drei, insbesondere vier nebeneinander ausgebildeten und direkt aneinander anschließenden ovalen Unterzonen umfasst. Durch diese spezifische Formgebung kann eine besonders gleichmäßig großflächige Abdeckung und somit auch Beheizung der gesamten Kochzonenfläche erzielt werden. Dies führt zu besonders hervorzuhebenden Kochergebnissen.

Vorzugsweise weist die erste Treiberschaltung eine Halbbrücke auf, die in Reihe mit zwei parallel geschalteten Relais elektrisch verbunden ist. Es ist also insbesondere vorgesehen, dass eine erste Halbbrückenschaltung der ersten Treiberschaltung mit einem ersten Signalpfad verbunden ist, in dem das erste Relais und die erste Heizeinheit geschaltet sind. Dieser erste Schaltungspfad ist parallel zu einem zweiten Schaltungspfad geschaltet, in dem ein zweites Relais und die zweite Heizeinheit geschaltet sind.

In entsprechender Ausgestaltung ist die zweite Treiberschaltung konzipiert, die ebenfalls eine Halbbrückenschaltung in Reihe zu einer Parallelschaltung aufweist, wobei auch hier die Parallelschaltung jeweils einen Schaltungspfad mit einem Relais und in Reihe dazu geschaltet eine Heizeinheit aufweist.

Durch diese Ausgestaltung kann ein schaltungstechnisch relativ einfaches Konzept bereitgestellt werden, welches darüber hinaus auch in Verbindung mit der Vorrichtung zur Erkennung eines Zubereitungsgefäßes auf der Kochzone besonders einfach und zuverlässig die Belegung spezifischer Bereiche der Kochzone mit einem Zubereitungsgefäß erkennen lässt. Insbesondere können durch einen derartigen schaltungstechnischen Aufbau ganz spezifische Ablaufstrategien zur Erkennung von belegten Teilbereichen der Kochzone erfolgen. Gerade bei derartig großen Kochzonen ist es somit auch wesentlich eine besonders effektive und zielführende Suchstrategie im Hinblick darauf, welche Bereiche dieser großen Kochzone belegt sind, zu ermöglichen. Dies wird durch das schaltungstechnische Prinzip ebenfalls besonders vorteilhaft gewährleistet und unterstützt. Erfindungsgemäß sind die mit der ersten Treiberschaltung verbundenen Heizeinheiten unabhängig voneinander aktivierbar und deaktivierbar. Dadurch können auch einer Treiberschaltung zugeordnete und zur Energieversorgung funktionell mit dieser Treiberschaltung verbundene Heizeinheiten separat aktiviert und deaktiviert werden, was in besonders flexibler und variabler Weise die Beheizung von Kochzonenteilflächen ermöglicht.
Vorzugsweise ist die Gesamtfläche der Kochzone mit zumindest drei Heizeinheiten größer als die Hälfte der Tiefe der Aufstellplatte des Kochfelds und/oder größer oder gleich der Hälfte der Breite der Aufstellplatte.
Des Weiteren betrifft die Erfindung ein Verfahren zum Betreiben einer Kochzone des Induktionskochfelds, welche aus zumindest zwei Teilkochzonen gebildet wird und jede Teilkochzone durch eine, zugeordneten Induktor geheizt werden kann, wobei die Induktoren in einer Parallelschaltung parallel geschaltet werden. Ein Strommesselement wird in Reihe zu der Parallelschaltung geschalten und abhängig von den Stromwerten des Strommesselements wird eine Belegung einer Teilkochzone mit einem Zubereitungsgefäß erkannt. Durch ein derartiges Verfahren kann durch eine sehr bauteilreduzierte Schaltung zuverlässig und sicher eine Topfdetektion ermöglicht werden.
Es wird für die Belegungserkennung der gesamten Kochzone ein mehrstufiges Suchverfahren durchgeführt. Durch eine derartige Vorgehensweise wird in besonders präziser und genauer Form die Belegung von Teilkochzonen mit einem Zubereitungsgefäß erkannt. Dies gemäß der vorliegenden Erfindung gerade deswegen, da die Kochzone aus mehreren Teilkochzonen gebildet wird und somit exakt festgestellt werden kann, auf welcher der Teilkochzonen sich ein Zubereitungsgefäß befindet. Durch diesen mehrstufigen Suchvorgang kann somit die präzise örtliche Belegungserkennung auf der Kochzone verbessert werden. Dadurch ergibt sich ein verbessertes Betriebsverhalten, da durch die präzisere Detektion auch eine präzisere Aussage dahingehend erfolgen kann, welche Induktoren zum Heizen der spezifisch belegten Teilkochzone aktiviert werden müssen. Dies hat auch eine energieeffizientere Betriebsweise des Kochfelds zur Folge. Erfindungsgemäß wird in Reihe zu jedem Induktor jeweils ein Schaltelement in die Parallelschaltung geschaltet und in einem ersten Suchschritt des Suchverfahrens wird zur Belegungserkennung auf der gesamten Kochzone ein Schließen beider Schaltelemente durchgeführt. Abhängig von dem Stromwert am Strommesselement wird eine grundsätzliche Belegung der Kochzone mit einem oder mehreren Zubereitungsgefäßen erkannt, wobei dies unabhängig von der genauen Örtlichkeit, an der das Zubereitungsgefäß auf der Kochzone steht, detektiert wird. Es wird also in einem ersten Schritt zunächst nur festgestellt, ob überhaupt ein Zubereitungsgefäß auf der Kochzone steht, wobei in diesem Zusammenhang noch nicht die genaue örtliche Position des Zubereitungsgefäßes ermittelt wird. Durch eine derartige Vorgehensweise kann somit grundsätzlich sehr schnell überhaupt detektiert werden, ob ein Zubereitungsgefäß aufgestellt ist.
Wird eine derartige Detektion eines Zubereitungsgefäßes irgendwo auf der Kochzone festgestellt, so verbleibt in einem weiteren nachfolgenden Suchschritt das Schaltelement in Reihe zu einem ersten Induktor geschlossen. Das Schaltelement in Reihe zu dem zweiten Induktor wird dann geöffnet. Abhängig von dem Stromwert am Strommesselement wird dann erkannt, ob die erste Teilkochzone mit einem Zubereitungsgefäß belegt ist. In einem weiteren nachfolgenden Suchschritt wird dann das Schaltelement in Reihe zu dem ersten Induktor geöffnet und das Schaltelement in Reihe zu dem zweiten Induktor geschlossen. Auch hier wird dann abhängig von dem Stromwert am Strommesselement erkannt, ob die zweite Teilkochzone mit einem Zubereitungsgefäß belegt ist. Durch diese spezifischen Suchschritte wird dann in sehr präziser Weise erkannt, wo ein Zubereitungsgefäß örtlich genau auf der Kochzone positioniert ist. Vorzugsweise wird nach der Belegungserkennung der oder die Induktoren mit Energie versorgt, auf deren zugeordneter Teilkochzone bzw. auf der zugeordneten Teilkochzonen eine Belegung mit einem Zubereitungsgefäß erkannt wurde. In diesem Zusammenhang werden dann die zu den jeweiligen Induktoren in Reihe geschalteten Schaltelemente in der Parallelschaltung geschlossen. Dadurch kann die Energieversorgung der Induktoren ermöglicht werden.
Erfindungsgemäß wird das Kochfeld so ausgebildet, dass die eine Kochzone durch zumindest drei nebeneinander angeordnete Induktoren geheizt werden kann. Zwei Induktoren werden mit einer ersten Treiberschaltung mit elektrischer Energie versorgt. Der zumindest dritte Induktor kann mit einer separaten zweiten Treiberschaltung mit Energie versorgt werden und ist mit der ersten Treiberschaltung nicht verbunden und kann mit der ersten Treiberschaltung nicht mit Energie versorgt werden. Ein Induktor wird abhängig von einem Erkennen eines Zubereitungsgefäßes auf der Kochzone an örtlich spezifischer Position über die Treiberschaltung aktiviert. Es wird diesbezüglich ein ganz spezifisches Betriebsverfahren einer ganz spezifisch ausgestalteten Kochzone eines Kochfelds ermöglicht, so dass eine besonders große Kochzone im Hinblick auf ihre flächenmäßige Ausgestaltung in besonders effektiver Weise betrieben werden kann. Darüber hinaus können sehr individuell und variabel die einzelnen nebeneinander ausgebildeten Induktoren aktiviert und deaktiviert werden.

Vorzugsweise wird zum Erkennen einer Belegung eines Kochzonenbereichs mit einem Zubereitungsgefäß eine Belegung der durch die ersten beiden Heizeinheiten heizbare gesamte erste Zonenfläche unabhängig von einer spezifischen Belegung einer durch die erste Heizeinheit heizbaren ersten Unterzone und einer durch die zweite Heizeinheit heizbaren zweiten Unterzone überprüft. Die Vorgehensweise im Hinblick auf die Erkennung einer Belegung der Kochzone mit einem Zubereitungsgefäß wird im Hinblick auf die explizite Größe der Kochzone in strategischer Weise mit verschiedenen Verfahrensabläufen und durchzuführenden Verfahrensschritten in effizienter Weise erledigt. Dies bedingt gemäß der vorzugsweisen Ausführung in einem ersten Schritt einen Verfahrensvorgang in dem nicht bereits die Mehrzahl der einzelnen Heizeinheiten im Hinblick auf die darauf angeordnete Belegung untersucht werden, sondern dass in übergeordneter Suchstrategie zunächst die einer Treiberschaltung zugeordneten Heizeinheiten und die damit beheizbare gesamte Fläche, nämlich die erste Zonenfläche, allgemein auf eine Belegung untersucht werden. Es erfolgt somit in diesem ersten Schritt nicht bereits eine Detailsuche, ob auf einer einzelnen Heizeinheit bzw. auf einer Fläche der Kochzone über jeder einzelnen Heizeinheit ein Zubereitungsgefäß aufgestellt ist. Dadurch kann der Vorgang zur Belegungserkennung der Kochzone schneller und auch genauer erfolgen.

Insbesondere wird bei einem Erkennen einer Belegung der ersten Zonenfläche mit einem Zubereitungsgefäß im weiteren dann überprüft, auf welcher Unterzone das Zubereitungsgefäß angeordnet ist und abhängig davon wird dann die für die Erhitzung der mit dem Zubereitungsgefäß belegten Fläche geeignetste Heizeinheit mit der ersten Treiberschaltung aktiviert. Gemäß dieser vorteilhaften Ausgestaltung wird also dann, wenn beispielsweise erkannt wird, dass auf der ersten Zonenfläche irgendwo ein Zubereitungsgefäß aufgestellt ist, dies detektiert. In einem weiteren Schritt wird dann die weitere exakte Belegung dahingehend überprüft, auf welcher Unterzone dieser ersten Zonenfläche das Zubereitungsgefäß angeordnet ist. Also erst dann, wenn in einer allgemeinen Teilzone der gesamten Kochzone, nämlich der ersten Zonenfläche ein Zubereitungsgefäß detektiert wird, wird dann in einem weiteren Schritt detailliert überprüft wo sich das Zubereitungsgefäß in dieser ersten Zonenfläche genau befindet. Im Nachgang wird dies dann erkannt und die geeignetste Heizeinheit aktiviert, was bedeutet dass die jeweilige Heizeinheit der beiden ersten Heizeinheiten, die zur Beheizung der ersten Zonenflächen vorgesehen sind, aktiviert wird, auf der dann das Zubereitungsgefäß tatsächlich steht. Befindet sich das Gefäß auf beiden Heizeinheiten, die der ersten Treiberschaltung zugeordnet sind, so werden beide Heizeinheiten aktiviert. Befindet sich das Gefäß lediglich auf einer der beiden Heizeinheiten, so wird nur diese durch die Treiberschaltung aktiviert und die andere Heizeinheit durch die erste Treiberschaltung deaktiviert.

In entsprechender Ausgestaltung gilt dies auch für die zumindest dritte Heizeinheit und die zweite Treiberschaltung, wobei in vorteilhafter Ausgestaltung dies analog zu der Erläuterung zur ersten Treiberschaltung mit den ersten Heizeinheiten gilt, wenn die zweite Treiberschaltung ebenfalls zwei separate Heizeinheiten mit Energie versorgt.

Vorzugsweise wird zum Erkennen einer Belegung eines Kochzonenbereichs mit einem Zubereitungsgefäß eine Belegungsprüfung der durch die mit der zweiten Treiberschaltung verbundenen Heizeinheiten heizbare gesamte zweite Zonenfläche gleichzeitig mit der Belegungsprüfung für die erste Zonenfläche durchgeführt.

Dadurch kann eine besonders effiziente und schnelle Belegungsprüfung der gesamten Kochzone durchgeführt werden und insbesondere dann, wenn dieses Belegungsprüfungsverfahren, wie bereits oben erläutert, ein mehrstufiges Verfahren ist, welches schrittweise die gesamte Kochzonenfläche näher untersucht, wenn in ersten allgemeinen Schritten und Überprüfungen der größeren Zonenflächen eine darauf aufgestellte Zubereitungseinheit erkannt wird.

Vorzugsweise wird mit dem zusätzlichen Aufstellen eines zweiten Zubereitungsgefäßes auf die Kochzone neben einem bereits aufgestellten und mit zumindest einer aktivierten Heizeinheit erwärmbaren ersten Zubereitungsgefäß ein weiterer Belegungsprüfungsvorgang gestartet. Es kann also dann, wenn bereits ein Zubereitungsvorgang läuft und zumindest eine Heizeinheit durch die funktionell zugeordnete Treiberschaltung aktiviert ist, auch im Nachgang ein zumindest weiteres Zubereitungsgefäß auf diese Kochzone aufgestellt werden und es erfolgt dann ein weiterer Belegungsprüfungsvorgang. Die bereits aktivierte Heizeinheit bleibt dabei weiterhin im aktiven Zustand und es werden insbesondere die noch verbleibenden im ersten Belegungsprüfungsvorgang nicht belegten Flächenbereiche der Kochzone auf eine Belegung hin überprüft. Dies erfolgt insbesondere auch gemäß dem oben angegebenen gestuften Belegungsprüfungsverfahren.

Vorzugsweise wird der weitere Belegungsprüfungsvorgang durch den Nutzer durch Betätigen eines Bedienelements gestartet. Unerwünschte Aktivierungen von Heizeinheiten können dadurch verhindert werden, sodass auch keine sicherheitskritischen Betriebszustände auftreten.

Insbesondere wird somit ein Verfahren zur Verfügung gestellt, bei dem bei einer relativ großen Kochzone, die zumindest drei nebeneinander angeordnete Heizeinheiten aufweist, die durch zumindest zwei separate Treiberschaltungen betrieben werden, ein gestuftes Belegungsprüfungsverfahren durchgeführt und abhängig davon in besonders effizienter Weise erkannt wird, welche Heizeinheiten aktiviert werden müssen, um die belegten Flächenbereiche heizen zu können. Dazu wird zunächst eine Aufteilung der Kochzone in derartige Zonenflächen allgemein durchgeführt, die durch die mit den separaten Treiberschaltungen verbundenen Heizeinheiten heizbar sind. Erst dann, wenn auf einer dieser Zonenflächen eine Belegung erkannt wird, wird dann auf dieser Zonenfläche detailliert weiter gesucht, welche Unterzone dieser Zonenfläche tatsächlich mit einem Zubereitungsgefäß belegt ist. Wird dann diese Unterzone detektiert, wird die geeignetste Heizeinheit für diese Heizung dieser Unterzone aktiviert.

Insbesondere ist vorgesehen, dass im Hinblick auf einen ersten Verfahrensschritt, bei dem abhängig von der vorhandenen Anzahl an Treiberschaltungen die Kochzonenfläche in eine entsprechende gleiche Anzahl von Zonenflächen aufgeteilt wird unabhängig davon, mit wieviel Heizeinheiten jede dieser Zonenflächen beheizbar ist. Somit übergeordnet und unabhängig von der Anzahl der Heizeinheiten pro Zonenfläche wird somit in einem Verfahrensschritt zunächst überprüft, ob auf einer oder mehrerer dieser Zonenflächen Zubereitungsgefäße abgestellt sind. Erst dann, wenn auf einer Zonenfläche erkannt wird, dass ein Zubereitungsgefäß darauf aufgestellt ist, wird in einem weiteren Verfahrensschritt dann innerhalb dieser Zonenfläche genauer überprüft, wo sich dieses Zubereitungsgefäß örtlich tatsächlich befindet. Dazu werden dann diejenigen Heizeinheiten, die diese Zonenfläche beheizen können im Hinblick auf ihre örtlichen Positionen der damit heizbaren Unterzonen auf eine jeweilige Belegung mit dem Zubereitungsgefäß hin überprüft, wobei dies insbesondere in zeitlicher Reihenfolge nacheinander durchgeführt wird.
Insbesondere wird das Suchen in den Zonenflächen der gesamten Kochzonenfläche gleichzeitig durchgeführt.
Vorteilhafte Ausgestaltungen des erfindungsgemäßen Kochfelds sind als vorteilhafte Ausgestaltungen des erfindungsgemäßen Verfahrens anzusehen.
Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine schematische Draufsichtdarstellung auf ein Ausführungsbeispiel eines erfindungsgemäßen Kochfelds; und
- Fig. 2: eine schematische vereinfachte Darstellung eines Schaltungsprinzips des Kochfelds gemäß Fig. 1.

In den Figuren werden gleiche oder funktionsgleiche Elemente mit den gleichen Bezugszeichen versehen.

In Fig. 1 ist in einer schematischen Darstellung eine Draufsicht auf ein Kochfeld 1 gezeigt, welches eine Aufstellplatte 2 aufweist, die aus Glas oder Glaskeramik ausgebildet sein kann. Auf einer Oberseite 3 der Aufstellplatte 2 können Zubereitungsgefäße, wie Pfannen, Töpfe oder dergleichen aufgestellt werden. Das Kochfeld 1 umfasst im Ausführungsbeispiel drei Kochzonen 4, 5 und 6, welche im Hinblick auf ihre Flächenausmaße und ihre Flächenform unterschiedlich sind. So sind die Kochzonen 4 und 5 kreisförmig ausgebildet und weisen unterschiedliche Radien auf. Mittels den Konturen 41 und 51 der Kochzonen 4 und 5 ist deren maximale Flächengröße kenntlich gemacht, wobei damit für einen Nutzer erkennbar ist, wo sich unterhalb der Abstellplatte 2 in diesen Positionen für die Kochzonen 4 und 5 ein Heizkörper befindet.

Das Kochfeld 1 ist im Ausführungsbeispiel als Induktionskochfeld ausgebildet, sodass unter den Kochzonen 4 und 5 jeweils zumindest ein Induktor ausgebildet ist. Im Ausführungsbeispiel ist vorgesehen, dass jeder dieser Induktoren eine einzige Spule aufweist, die entsprechend kreisförmig gewickelt ist, sodass bei Aktivieren der Induktionsspule im wesentlichen die gesamte Fläche der Kochzone 4, die durch die Kontur 41 begrenzt ist, heizbar ist, und im Hinblick auf die Kochzone 5 die durch die Kontur 51 begrenzt ist, diese ebenfalls durch eine Induktionsspule heizbar ist. Wie in der Darstellung gemäß Fig. 1 zu erkennen ist, sind die Kochzonen 4 und 5 beabstandet zueinander angeordnet, wobei sie darüber hinaus auch beabstandet zur Kochzone 6 angeordnet sind.

Es kann auch vorgesehen sein, dass zumindest einer der Kochzonen 4 und 5 mehrere Induktionsspulen umfassen, die separat aktivierbar und deaktivierbar sind und als ineinander angeordnete Kreise ausgebildet sind, sodass diese unabhängigen Induktionsspulen unterschiedliche Radien aufweisen. Dadurch kann eine Kochzone 4 und 5 auch in radial kleineren und größeren Flächenbereichen beheizt werden.

Darüber hinaus ist die Kochzone 6 als besonders große Kochzonenfläche ausgebildet, welche darüber hinaus auch im Hinblick auf ihre Formgebung rechteckig ausgebildet ist. In der gezeigten Ausführung umfasst die Kochzone 6 vier unter der Aufstellplatte 2 angeordnete Induktoren, von denen jeder Induktor eine einzige Induktionsspule aufweist. Im Hinblick auf die Formgebung sind diese nebeneinander angeordnet und weisen eine ovale Formgebung auf, wie dies in Fig. 1 gezeigt ist. Die Induktoren grenzen so aneinander an, dass die beheizbare Fläche nahezu vollständig geheizt werden kann. Durch die ovale Formgebung der gewickelten Induktionsspulen der einzelnen als Heizeinheiten ausgebildeten Induktoren 6a, 6b, 6c und 6d ist eine besonders gleichmäßige Flächenaufheizung ermöglicht. Wie zu erkennen ist, sind diese Induktoren 6a bis 6d mit ihren Induktionsspulen nicht ineinander kaskadenartig angeordnet, sondern nebeneinander und weisen alle die gleichen geometrischen Ausmaße auf.

Darüber hinaus umfasst das Kochfeld 1 eine Vorrichtung 16 zur Erkennung eines Zubereitungsgefäßes auf den Kochzonen 4, 5 und 6. Insbesondere ist dies im Hinblick auf die Erkennung eines Zubereitungsgefäßes auf der Kochzone 6 zu sehen, welche flächenmäßig sehr groß und größer als die Flächen der Kochzone 4 und 5 zusammen ist.

Insbesondere erstreckt sich die Fläche der Kochzone 6 im Wesentlichen über zumindest 80 %, vorzugsweise zumindest 90 % der Tiefe des Kochfelds 1 und somit auch der Aufstellplatte 2, was eine Erstreckung in y-Richtung bedeutet. Darüber hinaus weist die Kochzone 6 eine Fläche in der Breite (x-Richtung) auf, welche im Ausführungsbeispiel zumindest 30 %, vorzugsweise 40 % der gesamten Breitenerstreckung der Aufstellplatte 2 umfasst.

Die Vorrichtung 16 umfasst vorzugsweise mehrere Sensoren, welche kapazitiv oder induktiv arbeitend ausgebildet sind, sodass die Belegung zuverlässig erkannt werden kann.

Das Kochfeld 1 umfasst darüber hinaus eine Schaltungsanordnung 7, welche zur Energieversorgung der einzelnen Heizeinheiten der Kochzonen 4 bis 6 ausgebildet ist, und die Induktoren 6a bis 6d umfasst. Die Schaltungsanordnung umfasst in diesem Zusammenhang eine erste Treiberschaltung 8 und eine dazu separate zweite Treiberschaltung 9. Die erste Treiberschaltung 8 ist zur Energieversorgung der beiden ersten Heizeinheiten bzw. Induktoren 6a und 6b ausgebildet. Darüber hinaus ist die zweite Treiberschaltung 9 zur Energieversorgung der beiden weiteren Heizeinheiten bzw. Induktoren 6c und 6d ausgebildet. Die beiden Treiberschaltungen 8 und 9 sind unabhängig voneinander betreibbar.

Darüber hinaus umfasst das Kochfeld 1 eine Steuereinheit, welche der Schaltungsanordnung 7 komponentenspezifisch und funktionell zugeordnet ist. Mittels der Steuereinheit werden die einzelnen Induktoren 6a bis 6d individuell gesteuert und entsprechend aktiviert und deaktiviert und die Signale der Vorrichtung 16 können mit dieser Steuereinheit entsprechend verarbeitet werden.

Im Hinblick auf den spezifischen Aufbau der Schaltungsanordnung 7 wird auf das vereinfachte Schaltbild in Fig. 2 verwiesen. Über ein Stromversorgungsnetz 19 wird Wechselspannung für die Schaltungsanordnung 7 bereitgestellt. Die erste Treiberschaltung 8 umfasst eine erste Halbbrückenschaltung 10, die in Reihe zu einer Parallelschaltung 20 geschaltet ist. Die Parallelschaltung 20 umfasst einen ersten Schaltungszweig, in dem ein erstes Relais 11 in Reihe zu der Induktionsspule des Induktors 6a und somit der ersten Heizeinheit geschaltet ist. Im dazu parallelen zweiten Schaltungszweig ist ebenfalls ein Relais 12 geschaltet, welches in Reihe zu der Induktionsspule des zweiten Induktors 6b bzw. der zweiten Heizeinheit geschaltet ist.

Darüber hinaus ist die zweite Treiberschaltung 9 analog zur ersten Treiberschaltung 8 aufgebaut und umfasst ebenfalls eine Halbbrückenschaltung 13, die in Reihe zu einer Parallelschaltung geschaltet ist. Diese Parallelschaltung umfasst auch hier einen ersten Schaltungszweig in dem ein Relais 14 in Reihe zu einer Induktionsspule des dritten Induktors 6c bzw. der dritten Heizeinheit geschaltet ist. In einem zweiten Schaltungszweig ist ein weiteres Relais 15 in Reihe zu einer Induktionsspule des vierten Induktors 6d bzw. der vierten Heizeinheit geschaltet. Diese Unterzonen 61a und 61b stellen im Wesentlichen flächenmäßig die Größe der ovalen Ausgestaltungen der darunter angeordneten Induktionsspulen dar, welche durch die entsprechenden Konturen auf der Oberseite 3 der Aufstellplatte 2 gekennzeichnet sind.

Darüber hinaus ist die zweite Treiberschaltung 9 analog zur ersten Treiberschaltung 8 aufgebaut und umfasst ebenfalls eine Halbbrückenschaltung 13, die in Reihe zu einer Parallelschaltung 21 geschaltet ist. Diese Parallelschaltung 21 umfasst auch hier einen ersten Schaltungszweig in dem ein Relais 14 in Reihe zu einer Induktionsspule des dritten Induktors 6c bzw. der dritten Heizeinheit geschaltet ist. In einem zweiten Schaltungszweig ist ein weiteres Relais 15 in Reihe zu einer Induktionsspule des vierten Induktors 6d bzw. der vierten Heizeinheit geschaltet.

In Reihe zu der Parallelschaltung 20 ist ein Strommesselement 22 geschaltet. Es ist somit ein Schaltungskonzept realisiert, bei dem bei der ersten Treiberschaltung 8 lediglich ein derartiges Strommesselement 22 vorhanden ist, welches nicht in der Parallelschaltung 20 selbst sondern in Reihe zu der Parallelschaltung 20 geschaltet ist. Eine sehr bauteilreduzierte Ausgestaltung kann dadurch geschaffen werden. Das Strommesselement 22 ist komponentenspezifisch auch der Vorrichtung 16 zur Topfdetektion bzw. zur Belegungserkennung der Kochzone zugeordnet. In analoger Weise weist die zweite Treiberschaltung 9 ebenfalls ein Strommesselement 23 auf, welches in Reihe zu der Parallelschaltung 21 geschaltet ist.

Im Ausführungsbeispiel sind die Strommesselemente 22 und 23 der separaten Treiberschaltungen 8 und 9 zwischen den Halbbrückenschaltungen 10 bzw. 13 und den Parallelschaltungen 20 bzw. 21 geschaltet.

Wie in der Darstellung gemäß Fig. 2 angedeutet, könnte das Strommesselement 22 auch nach der Parallelschaltung 20 in Reihe zu der Parallelschaltung 20 geschaltet sein, wie das gestrichelte Kästchen symbolisiert. Analog könnte die Verschaltung des Strommesselements 23 nach der Parallelschaltung 21 und in Reihe dazu vorgesehen sein.

Gemäß der Darstellung in Fig. 1 umfasst im Ausführungsbeispiel das Induktionskochfeld 1 auch eine Bedieneinrichtung 24, welche auf der Kochfeldplatte bzw. Aufstellplatte 2 ausgebildet ist.

Diese Bedieneinrichtung 24 kann zumindest teilweise berührsensitiv ausgebildet sein. Sie kann mehrere Bedienelemente aufweisen und darüber hinaus auch eine Anzeigeeinheit umfassen. Insbesondere weist die Bedieneinrichtung 24 ein Bedienelement 25 auf, welches ebenfalls berührsensitiv ausgebildet sein kann. Mit diesem Bedienelement 25 kann eine nutzerdefinierte Aktivierung einer Belegungserkennungsprüfung der gesamten Kochzone 6 durchgeführt werden.

Wie bereits eingangs erläutert, ist die großflächige Kochzone 6 aus mehreren Teilkochzonen gebildet. Im Ausführungsbeispiel sind dazu zwei Teilkochzonen 61 und 62 vorgesehen, deren entsprechende Zonenflächen gekennzeichnet sind. Diese sind zusammenhängend und unmittelbar aneinander angrenzend ausgebildet. Jede dieser Teilkochzonen 61 und 62 weist im Ausführungsbeispiel zwei Unterzonen 61 a und 61 b sowie 62a und 62b auf. Die Flächen der Unterzonen sind quasi durch die mittels den oval gewickelten Spulen der Induktoren 6a bis 6d bzw. deren Größe größenmäßig definiert.

Im Hinblick auf die unmittelbare nebeneinander Anordnung der Teilkochzonen 61 und 62 sowie der Unterzonen 61 a, 61 b, 62a und 62b ist dies gemäß der Darstellung dahingehend zu versehen, dass die durch die jeweiligen Konturen begrenzten Flächen überlappungsfrei zueinander angeordnet sind.

Das Induktionskochfeld 1 ist so ausgebildet, dass zumindest die Kochzone 6 in zwei unterschiedlichen Betriebsmodi betrieben werden kann. So ist in einem ersten Betriebsmodus vorgesehen, dass die beiden Teilkochzonen 61 und 62, die die gesamte Kochzone 6 bilden, gemeinsam betrieben werden und somit die gesamte Kochfläche der Kochzone 6 bilden. In diesem ersten Betriebsmodus ist insbesondere vorgesehen, dass alle Teilkochzonen 61 und 62 und insbesondere auch die Unterzonen 61 a, 61 b, 62a und 62b mit der gleichen elektrischen Leistung gespeist sind. Dies betrifft im Betrieb die mit einem Zubereitungsgefäß 17 bzw. 18 belegten Teilkochzonen 61 und 62 bzw. die gebildeten Unterzonen 61 a, 61 b, 62a und 62b. Es ist also vorgesehen, dass die den Unterzonen 61 a, 61 b, 62a und 62b jeweils örtlich und funktionell zugeordneten Induktoren 6a bis 6d nur mit der gleichen Leistung gespeist werden können, wenn dieser erste Betriebsmodus aktiviert ist. Das bedeutet, dass diejenigen Induktoren 6a bis 6d, deren zugeordnete Unterzonen 61 a, 61 b, 62a und 62b bzw. die entsprechenden Teilkochzonen 61 und 62 auf der Aufstellplatte 2, die mit einem Zubereitungsgefäß 17 oder 18 belegt sind, nur mit der gleichen elektrischen Leistung gespeist werden können.

In diesem ersten Betriebsmodus wird mittels der Vorrichtung 16 eine Belegungskennungsprüfung durchgeführt, wie dies im Späteren erläutert wird. Im Ausführungsbeispiel ist vorgesehen, dass bei einem Aktivieren des Kochfelds 1 und einem nutzerdefinierten oder automatisch gestarteten ersten Betriebsmodus der Kochzone 6 eine erste Belegungserkennungsprüfung automatisch durchgeführt wird. Wird dann an spezifischen Stellen ein Zubereitungsgefäß 17 oder 18 detektiert, werden die entsprechend über die Unterzonen 61 a, 61 b, 62a, und 62b belegten Induktoren 6a bis 6d aktiviert. Wird dann im Weiteren eine weitere Belegungsprüfung erforderlich oder soll durchgeführt werden, so kann dies nur nutzerdefiniert gestartet werden. Dazu muss der Nutzer das Bedienelement 25 betätigen. Eine automatische zweite Belegungserkennungsprüfung und somit ein Starten einer zweiten Belegungserkennungsphase automatisch ist daher nicht möglich.

Die Kochzone 6 ist darüber hinaus in ihrem zweiten Betriebsmodus betreibbar, indem die Teilkochzonen 61 und 62 unabhängig voneinander ein- und ausgeschaltet werden können. In diesem zweiten Betriebsmodus können die Teilkochzonen 61 und 62 unabhängig voneinander auch mit unterschiedlichen Leistungen betrieben werden. In diesem zweiten Betriebsmodus existiert quasi eine gesamte Kochzone 6 nicht und die Teilkochzonen 61 und 62 sind als separate eigenständige Kochzonen analog zu den weiteren Kochzonen 4 und 5 zu sehen.

Im Hinblick auf die Vorgehensweise bei einem Betrieb des Kochfelds 1 und insbesondere der großflächigen Kochzone 6 in dem genannten ersten Betriebsmodus wird verfahrensspezifisch im Hinblick auf die Belegungserkennung ein mehrstufiges Suchverfahren durchgeführt. Dazu wird in einem ersten Schritt überprüft, ob überhaupt ein Zubereitungsgefäß auf der gesamten Kochzone 6 angeordnet ist, wobei bei diesem ersten Suchschritt lediglich übergeordnet und nicht örtlich spezifisch nach einer Belegung gesucht wird.

Die Teilkochzonen 61 und 62 mit ihren entsprechend gezeigten Zonenflächen werden im Hinblick auf die Anzahl und ihre Größe vorzugsweise abhängig von der Anzahl der Treiberschaltungen 8 und 9 gebildet. Im Ausführungsbeispiel wird somit die erste Teilkochzone 61 dahingehend gebildet, dass sie in etwa die Hälfte der gesamten Kochzonenfläche der Kochzone 6 darstellt und insbesondere die Flächen der Bereiche der Kochzone 6 umfasst, die mit den beiden ersten Induktoren 6a und 6b beheizt werden können. In analoger Weise ist die zweite Teilkochzone 62 dahingehend gebildet, dass sie die Fläche der Kochzone 6 umfasst, durch die die weiteren Induktoren 6c und 6d beheizt werden können.

Gemäß dem ersten Suchschritt wird somit zunächst in einer allgemeinen und übergeordneten Suchstrategie eine generelle Belegung der Kochzone 6 geprüft. Im Hinblick auf diese Detektion werden durch die Vorrichtung 16 niedervoltige Messsignale erzeugt, die eine Oszillation in einen der von den Induktoren 6a bis 6d und den eingezeichneten Kondensatoren gebildeten Serienschwingkreise erzeugen. Bei diesem ersten Suchschritt sind alle Schaltelemente in Form der Relais 11 bis 15 geschlossen. Durch die Strommesselemente 22 und 23 werden dann entsprechend auftretende Stromwerte detektiert, wobei abhängig von den Stromwerten erkannt werden kann, ob sich auf der Kochzone 6 irgendwo zumindest ein Zubereitungsgefäß befindet.

Wird in diesem ersten Schritt festgestellt, dass sich zumindest ein Zubereitungsgefäß auf der Kochzone 6 befindet, so wird in einem weiteren nachfolgenden Suchschritt eine örtlich präzise Suche, wo sich das Zubereitungsgefäß genau befindet, durchgeführt.

Aufgrund des in Fig. 2 gezeigten Schaltungskonzepts, bei dem lediglich jeweils nur ein Strommesselement 22 bzw. 23 einer der Treiberschaltungen 8 und 9 zugeordnet ist und diese in spezifischer Weise in Reihe zu den Parallelschaltungen 20 bzw. 21 geschaltet sind, ist diesbezüglich eine weitere Suchstrategie in spezifischer Weise durchzuführen.

Dazu wird dann zunächst vorgesehen, dass das Relais 11 und das Relais 14 geschlossen bleiben, wohingegen das Relais 12 und das Relais 15 geöffnet werden. Durch diese Vorgehensweise kann über die Strommesselemente 22 und 23 detektiert werden, ob über dem Induktor 6a und dem Induktor 6c ein Zubereitungsgefäß angeordnet ist und die entsprechende Unterzone 61a bzw. 62a belegt ist.

In einem weiteren Suchschritt werden dann die Relais 11 und 14 geöffnet und die Relais 12 und 15 geschlossen. Abhängig von den dann ebenfalls wieder detektierten Stromwerten über die Strommesselemente 22 und 23 kann auch hier erkannt werden, ob sich Zubereitungsgefäße über den Unterzonen 61 b und 62b befinden.

Es kann selbstverständlich auch vorgesehen sein, dass zunächst die Relais 11 und 14 geöffnet werden und die Relais 12 und 15 geschlossen bleiben und im Nachfolgenden dann die Relais 11 und 14 geschlossen werden und die Relais 12 und 15 geöffnet werden.

Abhängig von diesen durchgeführten weiteren Suchschritten wird dann exakt festgestellt, auf welchen örtlich spezifischen Positionen der gesamten Kochzone 6 tatsächlich sich ein Zubereitungsgefäß befindet.

Nachfolgend wird dann nur derjenige Induktor 6a bis 6b durch Schließen des in Reihe dazu geschalteten Relais 11 bis 15 mit elektrischer Energie versorgt, dessen zugeordnete Unterzone 61 a, 61 b, 62a bzw. 62b auch explizit mit einem Zubereitungsgefäß belegt ist.

Die restlichen Induktoren, deren zugehörigen Unterzonen nicht belegt sind, sind bzw. bleiben deaktiviert.

Eine derartige Belegungserkennungsphase dauert im Ausführungsbeispiel etwa 5 Sekunden. Während dieser Zeitdauer können Zubereitungsgefäße 17 und 18 abgenommen oder aufgestellt werden, und dies wird dann auch erkannt. Ist eine Belegungserkennungsphase abgelaufen und entsprechend beendet, so wird im Weiteren eine zusätzliche Aufstellung eines Zubereitungsgefäßes auf die Kochzone 6 nicht detektiert und dieses weitere Zubereitungsgefäß wird dann auch nicht beheizt. Erst wenn der Nutzer aktiv das Bedienelement 25 betätigt, wird eine weitere Belegungserkennungsprüfung gestartet und dann das auch zusätzlich nach der ersten Belegungserkennungsphase aufgestellte Zubereitungsgefäß detektiert.

Des Weiteren ist noch zu erwähnen, dass ein während einer Belegungserkennungsphase detektiertes Zubereitungsgefäß auf der Kochzone 6 in diesem ersten Betriebsmodus nach Ablauf der Belegungserkennungsphase auf der Kochzone 6 verschoben (aber nicht abgenommen) werden kann und dieses Verschieben detektiert wird. Es werden dann diejenigen Induktoren 6a bis 6d aktiviert, die zum Erwärmen des Zubereitungsgefäßes an der neuen Stelle erforderlich sind, wobei diejenigen Induktoren 6a bis 6d, die im Vergleich zur ursprünglichen Position des Zubereitungsgefäßes vor der Verschiebung nunmehr nicht belegt sind, deaktiviert werden.

In der beispielhaften Darstellung gemäß Fig. 1 sind zwei Zubereitungsgefäße 17 und 18 dargestellt, die größenmäßig jeweils kleiner als eine Teilkochzone 61 bzw. 62 sind. Besonders vorteilhaft ist der erste Betriebsmodus des Kochfelds 1 dann, wenn ein Zubereitungsgefäß auf die Kochzone 6 gestellt wird, welches flächenmäßig größer als eine Teilkochzone 61 oder 62 ist. Denn genau dann wird dieser erste Betriebsmodus besonders vorteilhaft, da quasi im zweiten Betriebsmodus eine gesamte Aufheizung eines derartig großen Zubereitungsgefäßes nicht möglich ist.

Die beispielhaft gezeigten Unterzonen 61 a, 61 b, 62a und 62b sind im Ausführungsbeispiel flächenmäßig gleich groß und auch im Hinblick auf ihre Formgebung gleich. Es kann auch vorgesehen sein, dass zumindest eine Unterzone größer und/oder mit unterschiedlicher Formgebung ausgebildet ist. Dies hängt insbesondere auch von der Ausgestaltung und Größe des darunter angeordneten und zugeordneten Induktors 6a bis 6d ab.

Die vorab dargestellte Erläuterung des mehrstufigen Suchverfahrens kann bei dem in Fig. 2 gezeigten spezifischen Ausführungsbeispiel auch dahingehend durchgeführt werden, dass nach der prinzipiellen grundsätzlichen Erstdetektion eines Zubereitungsgefäßes irgendwo auf der Kochzone 6 die nachfolgenden Suchschritte in den Teilbereichen betreffend die Teilkochzone 61 und die Teilkochzone 62 nicht gleichzeitig, wie oben erläutert, sondern zeitversetzt erfolgen.

Im Hinblick auf die beispielhafte Darstellung in Fig. 1 ist das Relais 13 geöffnet, da auf der Unterzone 62a kein Zubereitungsgefäß aufgestellt ist. Die weiteren Unterzonen 61 a, 61 b und 62b sind mit den Zubereitungsgefäßen 17 und 18 belegt, so dass die zugeordneten darunter und somit unter der Kochfeldplatte bzw. Aufstellplatte 2 angeordneten Induktoren 6a, 6b und 6d mit Energie versorgt werden müssen, wozu die Relais 11, 12 und 15 geschlossen sind.

### Bezugszeichenliste

- 1: Kochfeld
- 2: Aufstellplatte
- 3: Oberseite
- 4, 5, 6: Kochzonen
- 41, 51: Konturen
- 6a, 6b, 6c, 6d: Induktoren
- 7: Schaltungsanordnung
- 8, 9: Treiberschaltungen
- 10, 13: Halbbrückenschaltungen
- 11, 12, 14, 15: Relais
- 16: Vorrichtung
- 17, 18: Zubereitungsgefäße
- 61: erste Teilkochzone
- 61 a, 61 b: Unterzonen
- 62: zweite Teilkochzone
- 62a, 62b: Unterzonen

## Patentansprüche

1. Induktionskochfeld mit einer Schaltungsanordnung (7) zum Betreiben einer Kochzone (6) des Induktionskochfelds (1), welche eine Parallelschaltung (20, 21) aufweist, in welcher zwei Induktoren (6a bis 6d) parallel geschaltet sind, wobei in Reihe zu der Parallelschaltung (20, 21) ein Strommesselement (22, 23) geschaltet ist und eine Vorrichtung (16) zur Belegungserkennung zumindest einer Teilkochzone (61, 62) der Kochzone (6) mit einem Zubereitungsgefäß (17, 18) ausgebildet ist, welche das Strommesselement (22, 23) aufweist, wobei die Kochzone (6) durch zumindest drei nebeneinander angeordnete Induktoren (6a bis 6d) heizbar ist und zwei Induktoren (6a bis 6d) mit einer ersten Treiberschaltung (8, 9) mit elektrischer Energie versorgbar sind, wobei die mit der ersten Treiberschaltung (8, 9) verbundenen Induktoren (6a bis 6d) unabhängig voneinander aktivierbar und deaktivierbar sind, **dadurch gekennzeichnet, dass** der zumindest dritte Induktor (6a bis 6d) mit einer separaten zweiten Treiberschaltung (8, 9) mit Energie versorgbar ist, wobei das Induktionskochfeld (1) in einem ersten Betriebsmodus betreibbar ist, bei dem die Teilkochzonen (61, 62) gemeinsam betrieben werden und somit eine gesamte Kochfläche der Kochzone (6) bilden, wobei alle Teilkochzonen (61, 62) mit der gleichen elektrischen Leistung gespeist sind und ein Induktor (6a bis 6d) abhängig von einem Erkennen eines Zubereitungsgefäßes (17, 18) auf der Kochzone (6) über diesem Induktor (6) aktivierbar ist, wobei die Vorrichtung (16) zur Belegungserkennung ausgebildet ist, für die Belegungserkennung der gesamten Kochzone (6) ein mehrstufiges Suchverfahren durchzuführen.

2. Induktionskochfeld nach Anspruch 1, **dadurch gekennzeichnet, dass** ein vierter Induktor (6a bis 6d) von der zweiten Treiberschaltung (8, 9) mit Energie versorgt ist.

3. Verfahren zum Betreiben einer Kochzone (6) eines Induktionskochfelds (1), welche aus zumindest zwei Teilkochzonen (61, 62) gebildet wird, und jede Teilkochzone (61, 62) durch einen zugeordneten Induktor (6a bis 6d) geheizt werden kann, wobei die Induktoren (6a bis 6d) in einer Parallelschaltung (20, 21) parallel geschaltet werden, wobei ein Strommesselement (22, 23) in Reihe zu der Parallelschaltung (20, 21) geschaltet wird und abhängig von durch das Strommesselement (22, 23) erfassten Stromwerten eine Belegung einer Teilkochzone (61, 62) mit einem Zubereitungsgefäß (17, 18) erkannt wird, wobei die Kochzone (6) durch zumindest drei nebeneinander angeordnete Induktoren (6a bis 6d) geheizt wird und zwei Induktoren (6a bis 6d) mit einer ersten Treiberschaltung (8, 9) mit elektrischer Energie versorgt werden, wobei die mit der ersten Treiberschaltung (8, 9) verbundenen Induktoren (6a bis 6d) unabhängig voneinander aktivierbar und deaktivierbar sind, **dadurch gekennzeichnet, dass** der zumindest dritte Induktor (6a bis 6d) mit einer separaten zweiten Treiberschaltung (8, 9) mit Energie versorgt wird, wobei das Induktionskochfeld (1) in einem ersten Betriebsmodus betrieben wird, bei dem die Teilkochzonen (61, 62) gemeinsam betrieben werden und somit eine gesamte Kochfläche der Kochzone (6) bilden, wobei alle Teilkochzonen (61, 62) mit der gleichen elektrischen Leistung gespeist werden und ein Induktor (6a bis 6d) abhängig von einem Erkennen eines Zubereitungsgefäßes (17, 18) auf der Kochzone (6) über diesem Induktor (6) aktiviert wird und für die Belegungserkennung der gesamten Kochzone (6) ein mehrstufiges Suchverfahren durchgeführt wird.

4. Verfahren nach Anspruch 3, **dadurch gekennzeichnet, dass** in Reihe zu jedem Induktor (6a bis 6d) jeweils ein Schaltelement (11, 12, 14, 15) in die Parallelschaltung (20, 21) geschaltet wird und in einem ersten Suchschritt zur Belegungserkennung auf der gesamten Kochzone (6) beide Schaltelemente (11, 12, 14, 15) geschlossen werden und abhängig von dem Stromwert am Strommesselement eine grundsätzliche Belegung der Kochzone (6) mit einem Zubereitungsgefäß (17, 18) unabhängig von der genauen Örtlichkeit des Zubereitungsgefäßes (17, 18) auf der Kochzone (6) detektiert wird.

5. Verfahren nach Anspruch 4, **dadurch gekennzeichnet, dass** in einem weiteren Suchschritt das Schaltelement (11, 12, 14, 15) in Reihe zu dem ersten Induktor (6a bis 6d) geschlossen bleibt und das Schaltelement (11, 12, 14, 15) in Reihe zu dem zweiten Induktor (6a bis 6d) geöffnet wird und abhängig von dem Stromwert am Strommesselement (22, 23) erkannt wird, ob die erste Teilkochzone (61, 62) mit einem Zubereitungsgefäß (17, 18) belegt ist, und in einem weiteren Suchschritt das Schaltelement (11, 12, 14, 15) in Reihe zu dem ersten Induktor (6a bis 6d) geöffnet und das Schaltelement (11, 12, 14, 15) in Reihe zu dem zweiten Induktor (6a bis 6d) geschlossen wird und abhängig von dem Stromwert am Strommesselement (22, 23) erkannt wird, ob die zweite Teilkochzone (61, 62) mit einem Zubereitungsgefäß (17, 18) belegt ist.

6. Verfahren nach Anspruch 5, **dadurch gekennzeichnet, dass** nach der Belegungserkennung die Induktoren (6a bis 6d) mit Energie versorgt werden, auf deren zugeordneten Teilkochzonen (61, 62) eine Belegung erkannt wurde und dazu die den jeweiligen Induktoren (6a bis 6d) in Reihe geschalteten Schaltelemente (11, 12, 14, 15) geschlossen werden.

7. Verfahren nach einem der Ansprüche 3 bis 6, **dadurch gekennzeichnet, dass** das Kochfeld (1) so ausgebildet wird, dass die eine Kochzone (6) durch zumindest drei nebeneinander angeordnete Induktoren (6a bis 6d) geheizt werden kann und zwei Induktoren (6a bi 6d) mit einer ersten Treiberschaltung (8, 9) mit elektrischer Energie versorgt werden können und der zumindest dritte Induktor (6a bis 6d) mit einer separaten zweiten Treiberschaltung (8, 9) mit Energie versorgt werden kann und ein Induktor (6a bis 6d) abhängig von einem Erkennen eines Zubereitungsgefäßes (17, 18) auf der Kochzone (6) über diesem Induktor (6a bis 6d) aktiviert wird.

## Claims

1. Induction cooktop having a circuit arrangement (7) for operating a cooking zone (6) of the induction cooktop (1), which has a parallel circuit (20, 21), in which two inductors (6a to 6d) are connected in a parallel manner, wherein a current measuring element (22, 23) is connected in series to the parallel circuit (20, 21) and an apparatus (16) is configured to detect occupancy of at least one cooking sub-zone (61, 62) of the cooking zone (6) by a food preparation vessel (17, 18), said apparatus (16) featuring the current measuring element (22, 23), wherein the cooking zone (6) is able to be heated by at least three adjacently disposed inductors (6a to 6d) and two inductors (6a to 6d) are able to be supplied with electrical energy with a first driver circuit (8, 9), wherein the inductors (6a to 6d) connected to the first driver circuit (8, 9) can be activated and deactivated independently of one another, **characterised in that** the at least third inductor (6a to 6d) is able to be supplied with energy with a separate second driver circuit (8, 9), wherein the induction cooktop (1) is able to be operated in a first operating mode, in which the cooking sub-zones (61, 62) are operated together and thus form an overall cooking surface of the cooking zone (6), wherein all cooking sub-zones (61, 62) are supplied with the same the electrical power and an inductor (6a to 6d) is able to be activated as a function of detection of a food preparation vessel (17, 18) on the cooking zone (6) by way of said inductor (6), wherein the apparatus (16) for occupancy detection is configured to perform a multistage search method to detect occupancy of the overall cooking zone (6).

2. Induction cooktop according to claim 1, **characterised in that** a fourth inductor (6a to 6d) is supplied with energy by the second driver circuit (8, 9).

3. Method for operating a cooking zone (6) of an induction cooktop (1), which is formed from at least two cooking sub-zones (61, 62), and each cooking sub-zone (61, 62) is able to be heated by an assigned inductor (6a to 6d), the inductors (6a to 6d) being connected in a parallel manner in a parallel circuit (20, 21), wherein a current measuring element (22, 23) is connected in series to the parallel circuit (20, 21) and occupancy of a cooking sub-zone (61, 62) by a food preparation vessel (17, 18) is detected from current values captured by the current measuring element (22, 23), wherein the cooking zone (6) is heated by at least three adjacently disposed inductors (6a to 6d) and two inductors (6a to 6d) are supplied with electrical energy with a first driver circuit (8, 9), wherein the inductors (6a to 6d) connected to the first driver circuit (8, 9) can be activated and deactivated independently of one another, **characterised in that** the at least third inductor (6a to 6d) is supplied with energy with a separate second driver circuit (8, 9), wherein the induction cooktop (1) is operated in a first operating mode, in which the cooking sub-zones (61, 62) are operated together and thus form an overall cooking surface of the cooking zone (6), wherein all cooking sub-zones (61, 62) are supplied with the same electrical power and an inductor (6a to 6d) is activated as a function of detection of a food preparation vessel (17, 18) on the cooking zone (6) by way of said inductor (6) and a multistage search method is performed to detect occupancy of the overall cooking zone (6).

4. Method according to claim 3, **characterised in that** a switching element (11, 12, 14, 15) is connected respectively in series to each inductor (6a to 6d) in the parallel circuit (20, 21) and in a first search step to detect occupancy on the overall cooking zone (6) both switching elements (11, 12, 14, 15) are closed and basic occupancy of the cooking zone (6) by a food preparation vessel (17, 18) is detected from the current value at the current measuring element, independently of the precise location of the food preparation vessel (17, 18) on the cooking zone (6).

5. Method according to claim 4, **characterised in that** in a further search step the switching element (11, 12, 14, 15) connected in series to the first inductor (6a to 6d) remains closed and the switching element (11, 12, 14, 15) connected in series to the second inductor (6a to 6d) is opened and it is detected from the current value at the current measuring element (22, 23) whether the first cooking sub-zone (61, 62) is occupied by a food preparation vessel (17, 18) and in a further search step the switching element (11, 12, 14, 15) connected in series to the first inductor (6a to 6d) is opened and the switching element (11, 12, 14, 15) connected in series to the second inductor (6a to 6d) is closed and it is detected from the current value at the current measuring element (22, 23) whether the second cooking sub-zone (61, 62) is occupied by a food preparation vessel (17, 18).

6. Method according to claim 5, **characterised in that** after occupancy detection the inductors (6a to 6d), on the assigned cooking sub-zones (61, 62) of which occupancy was detected, are supplied with energy and to this end the switching elements (11, 12, 14, 15) connected in series to the respective inductors (6a to 6d) are closed.

7. Method according to one of claims 3 to 6, **characterised in that** the cooktop (1) is configured in such a manner that the one cooking zone (6) is able to be heated by at least three adjacently disposed inductors (6a to 6d) and two inductors (6a to 6d) are able to be supplied with electrical energy with a first driver circuit (8, 9) and the at least third inductor (6a to 6d) is able to be supplied with energy with a separate second driver circuit (8, 9) and an inductor (6a to 6d) is able to be activated as a function of detection of a food preparation vessel (17, 18) on the cooking zone (6) by way of said inductor (6a to 6d).

## Revendications

1. Table de cuisson par induction comprenant un agencement de circuit (7) destiné à faire fonctionner une zone de cuisson (6) de la table de cuisson par induction (1), laquelle zone de cuisson présente un montage en parallèle (20, 21) dans lequel deux inducteurs (6a à 6d) sont connectés en parallèle, un élément de mesure de courant (22, 23) étant connecté en série par rapport au montage en parallèle (20, 21) et un dispositif (16) d'identification d'affectation d'au moins une zone de cuisson partielle (61, 62) de la zone de cuisson (6) avec un récipient de préparation (17, 18) étant réalisé, lequel dispositif présente l'élément de mesure de courant (22, 23), la zone de cuisson (6) pouvant être échauffée par au moins trois inducteurs (6a à 6d) disposés les uns à côté des autres, et deux inducteurs (6a à 6d) pouvant être alimentés en énergie électrique par un premier circuit d'excitation (8, 9), les inducteurs (6a à 6d) reliés au premier circuit d'excitation (8, 9) étant activables et désactivables indépendamment les uns des autres, **caractérisée en ce que** au moins le troisième inducteur (6a à 6d) peut être alimenté en énergie par un deuxième circuit d'excitation (8, 9) séparé, la table de cuisson par induction (1) pouvant fonctionner dans un premier mode de fonctionnement dans lequel les zones de cuisson partielles (61, 62) fonctionnent en commun et forment ainsi une surface de cuisson totale de la zone de cuisson (6), toutes les zones de cuisson partielles (61, 62) étant alimentées avec la même puissance électrique et un inducteur (6a à 6d) étant activable en fonction d'une identification d'un récipient de préparation (17, 18) sur la zone de cuisson (6) par l'intermédiaire de cet inducteur (6), le dispositif (16) d'identification d'affectation étant réalisé pour exécuter un processus de recherche à plusieurs étages pour l'identification d'affectation de toute la zone de cuisson (6).

2. Table de cuisson par induction selon la revendication 1, **caractérisée en ce qu'**un quatrième inducteur (6a à 6d) est alimenté en énergie par le deuxième circuit d'excitation (8, 9).

3. Procédé de fonctionnement d'une zone de cuisson (6) d'une table de cuisson par induction (1), laquelle zone de cuisson est formée à partir d'au moins deux zones de cuisson partielles (61, 62), et chaque zone de cuisson partielle (61, 62) peut être échauffée par un inducteur associé (6a à 6d), les inducteurs (6a à 6d) étant connectés en parallèle dans un montage en parallèle (20, 21), un élément de mesure de courant (22, 23) étant connecté en série par rapport au montage en parallèle (20, 21) et une affectation d'une zone de cuisson partielle (61, 62) avec un récipient de préparation (17, 18) étant identifiée en fonction de valeurs de courant détectées par l'élément de mesure de courant (22, 23), la zone de cuisson (6) étant échauffée par au moins trois inducteurs (6a à 6d) disposés les uns à côté des autres, et deux inducteurs (6a à 6d) étant alimentés en énergie électrique par un premier circuit d'excitation (8, 9), les inducteurs (6a à 6d) reliés au premier circuit d'excitation (8, 9) étant activables et désactivables indépendamment les uns des autres, **caractérisé en ce que** au moins le troisième inducteur (6a à 6d) est alimenté en énergie par un deuxième circuit d'excitation (8, 9) séparé, la table de cuisson par induction (1) fonctionnant dans un premier mode de fonctionnement dans lequel les zones de cuisson partielles (61, 62) fonctionnent en commun et forment ainsi une surface de cuisson totale de la zone de cuisson (6), toutes les zones de cuisson partielles (61, 62) étant alimentées avec la même puissance électrique et un inducteur (6a à 6d) étant activable en fonction d'une identification d'un récipient de préparation (17, 18) sur la zone de cuisson (6) par l'intermédiaire de cet inducteur (6), le dispositif d'identification d'affectation étant réalisé pour exécuter un processus de recherche à plusieurs étages pour l'identification d'affectation de toute la zone de cuisson (6).

4. Procédé selon la revendication 3, **caractérisé en ce que** respectivement un élément de commutation (11, 12, 14, 15) est connecté en série pour chaque inducteur (6a à 6d) dans le montage en parallèle (20, 21) et **en ce que** dans une première étape de recherche pour l'identification d'affectation sur la zone de cuisson totale (6), les deux éléments de commutation (11, 12, 14, 15) sont fermés et **en ce qu'**en fonction de la valeur de courant sur l'élément de mesure de courant, une affectation générale de la zone de cuisson (6) avec un récipient de préparation (17, 18) est détectée indépendamment de la localisation précise du récipient de préparation (17, 18) sur la zone de cuisson (6).

5. Procédé selon la revendication 4, **caractérisé en ce que** dans une étape de recherche supplémentaire, l'élément de commutation (11, 12, 14, 15) en série par rapport au premier inducteur (6a à 6d) reste fermé et **en ce que** l'élément de commutation (11, 12, 14, 15) en série par rapport au deuxième inducteur (6a à 6d) est ouvert et **en ce qu'**en fonction de la valeur de courant sur l'élément de mesure de courant (22, 23), il est identifié si la première zone de cuisson partielle (61, 62) est affectée avec un récipient de cuisson (17, 18), et **en ce que** dans une étape de recherche supplémentaire, l'élément de commutation (11, 12, 14, 15) en série par rapport au premier inducteur (6a à 6d) est ouvert et **en ce que** l'élément de commutation (11, 12, 14, 15) en série par rapport au deuxième inducteur (6a à 6d) est fermé et **en ce qu'**en fonction de la valeur de courant sur l'élément de mesure de courant (22, 23), il est identifié si la deuxième zone de cuisson partielle (61, 62) est affectée avec un récipient de cuisson (17, 18).

6. Procédé selon la revendication 5, **caractérisé en ce qu'**après l'identification d'affectation, les inducteurs (6a à 6d) sont alimentés en énergie sur les zones de cuisson partielles (61, 62) desquelles une affectation a été identifiée, et **en ce que**, pour cela, les éléments de commutation (11, 12, 14, 15) connectés en série par rapport aux inducteurs respectifs (6a à 6d) sont fermés.

7. Procédé selon l'une quelconque des revendications 3 à 6, **caractérisé en ce que** la table de cuisson (1) est réalisée de manière à ce qu'une zone de cuisson (6) puisse être échauffée par au moins trois inducteurs (6a à 6d) disposés les uns à côté des autres et que deux inducteurs (6a à 6d) puissent être alimentés en énergie électrique par un premier circuit d'excitation (8, 9) et que au moins le troisième inducteur (6a à 6d) puisse être alimenté en énergie par un deuxième circuit d'excitation (8, 9) séparé et qu'un inducteur (6a à 6d) soit activé en fonction d'une identification d'un récipient de préparation (17, 18) sur la zone de cuisson (6) par l'intermédiaire de cet inducteur (6a à 6d).
